# EUROPÄISCHE PATENTSCHRIFT

(11) **EP 0 460 362 B1**
(45) Veröffentlichungstag und Bekanntmachung des Hinweises auf die Patenterteilung: **09.12.1998**
(21) Anmeldenummer: 91104037.6
(22) Anmeldetag: 15.03.1991
(51) Int. Cl.: F41A 21/48, F41A 11/02, F41A 21/36

(54) **Laufwechselsystem für eine rückstossarme Feuerwaffe,insbesondere für Pistolen,Maschinenpistolen**
Barrel conversion kit for low recoil gun, especially for pistols and machine pistols
Système de conversion du canon pour arme à faible recul, en particulier pour pistolets et pistolets mitrailleurs

(30) Priorität: 15.03.1990 AT 618/90
(43) Veröffentlichungstag der Anmeldung: 11.12.1991
(73) Patentinhaber: Gabriel, Franz, 2551 Enzesfeld (AT)
(72) Erfinder: Gabriel, Franz, A-2551 Enzesfeld Lindabrunn (AT); Vojta, Maximilian, A-2551 Enzesfeld Lindabrunn (AT)

(56) Entgegenhaltungen:
- GB-A- 156 221
- GB-A- 156 518
- US-A- 1 557 435
- US-A- 2 898 693
- US-A- 2 935 000
- US-A- 3 306 168
- US-A- 4 207 799
- US-A- 4 703 826
- US-A- 4 703 826

## Beschreibung

Die Erfindung betrifft eine Feuerwaffe, insbesondere Handfeuerwaffe, mit einem Lauf, einem Verschluß, einem Verriegelungssystem, einer Schließfeder, einem Abzugssystem, einem Schlagbolzen und einem Griffstück und einer Visiereinrichtung, wobei Lauf, Verschluß, Verriegelungssystem und Schließfeder als Einheit vom Griffstück abnehmbar sind. Eine derartige Feuerwaffe ist bereits bekannt.

Systeme zum Wechseln des Laufes einer Feuerwaffe, insbesondere einer Sport-oder wettkampfmäßig verwendeten Waffe, sind bereits bekannt und dienen dazu, Läufe mit unterschiedlicher Länge, verschiedenem Kaliber oder Innenprofil an der übrigen Feuerwaffe anzubringen.

Weiters ist bekannt, an der Laufmündung einen Kompensator bzw. Ausgleicher anzubringen, der unter Ausnutzung der Energie der Pulvergase Rückstoß und Hochschlag der Waffe beim Schuß kompensiert. Normalerweise wird der Kompensator in einem Fachbetrieb nachträglich mit dem Lauf der Waffe fest verbunden, und somit wird die Feuerwaffe mit erheblichem Aufwand den Wünschen und Bedürfnissen des Benutzers angepaßt. Diese Systeme haben also den Nachteil, daß es für den Benutzer praktisch nicht möglich ist, eine Waffe mit unterschiedlichen Kompensatortypen auszustatten.

Zwar sind auch Systeme bekannt, bei denen der Kompensator mit einer Art Bajonettverschluß befestigt und gegen Lösen mittels eines federbelasteten Kolbens gesichert ist, doch ist der Kompensator am Verschlußschlitten angebracht und bewegt sich daher bei jedem Schuß teleskopartig bezüglich des Laufes, was unerwünscht ist.

Jedenfalls ist den Erfindern kein System bekannt, mit dem einerseits der Lauf und anderseits der Kompensator einer Feuerwaffe ohne weiteres durch den Benutzer ausgetauscht werden kann.

Aus US-A-2,989,693 und US-A-3,306,168 geht eine Handfeuerwaffe mit einem Lauf, einem Verschluß, einem Verriegelungssystem, einer Schließfeder, einem Abzugssystem, einem Schlagbolzen und einem Griffstück sowie einer Visiereinrichtung hervor, wobei der Lauf, der Verschluß, das Verriegelungssystem und die Schließfeder als Einheit vom Griffstück abnehmbar sind. Bei diesen Aubildungen wird der Lauf direkt mit dem Griffstück verbunden.

Eine ähnliche Ausbildung ist bei der Luger 08 - Pistole verwirklicht, bei welcher der Lauf in Längsrichtung verschiebbar gelagert ist, was dazu dient, den Verschluß zu entriegeln und dadurch durch den Gaßdruck öffenbar zu machen.

Gemäß GB-A- 0156518 ist der Lauf über eine Laufhalterung ebenfalls direkt am Grifftstück befestigt, wobei die Waffe ohne Gehäuseoberteil gefertigt ist, wobei die Trennung zwischen Lauf und Griffstück nur wegen eines leichteren Zerlegens vorgesehen ist.

Ziel der Erfindung ist die Schaffung eines Systems zum Wechseln des Laufes einer Feuerwaffe, mit dem der Benutzer den Lauf problemlos und mit wenigen einfachen Handgriffen modular auswechseln und somit einen Lauf wählen kann, dessen Länge, Kaliber und Innenprofil nach den jeweiligen Bedürfnissen des Benutzers gewählt sind.

Ein weiteres Ziel der Erfindung ist die Schaffung eines Systems, mit dem nicht nur der Lauf der Waffe, sondern auch der Kompensator leicht und einfach ausgewechselt und dem jeweils verwendeten Lauf bzw. der mit diesem Lauf ausgestatteten Feuerwaffe angepaßt werden kann, sodaß letztlich eine Feuerwaffe zusammengesetzt werden kann, die optimale Eigenschaften für den Benutzer aufweist.

Diese Ziele werden mit einem System der eingangs angegebenen Art dadurch erreicht, daß erfindungsgemäß der Lauf in einem Gehäuseteil starr montiert ist, in welchem der Verschluß und das Verriegelungssystem samt Schließfeder bewegbar gelagert ist und welcher Verbindungsmittel zur starren Anbringung am Griffstück aufweist, wobei an dem der Laufmündung entsprechenden Ende des Gehäuseteils das mündungsseitige Ende des Laufes spielfrei gelagert ist.

Auf diese Weise schafft die Erfindung ein System für eine Feuerwaffe, insbesondere eine Pistole, bei dem der Lauf samt Verschluß, Verriegelungssystem, Schließfeder und Schlagbolzen mit einem eigenen Gehäuseteil zu einer schußfähigen Baueinheit zusammengebaut ist, die als Ganzes von dem mit dem Abzugssystem versehenen Griffstück abgenommen und auch auf seine Funktionsfähigkeit geprüft werden kann. Der Lauf kann ohne weiteres dem Gehäusetell entnommen und gegen einen anderen ausgewechselt werden. Der Gehäuseteil ist mit einer üblichen Visiereinrichtung versehen. Erst eine solche Ausbildung ermöglicht es, bei ein- und demselben Grundgerüst der Waffe, was insbesondere für Sportschützen wichtig ist, weil die Waffe immer gleich gut in der Hand liegt, unterschiedliche Läufe und an diese angeapßte Kompensatoren zu verwenden. Die spielfreie Lagerung des Laufes an seinem mündungsseitigen Ende hilft dazu, ein spielfreies Anbringen des Laufes im Gehäuseteil zu erreichen, was für eine hohe Schußgenauigkeit erforderlich ist.

Das Verriegelungssystem kann starr, halbstarr oder vom Druck der Pulvergase gesteuert sein oder auch von einem einfachen Feder-Masse-Verschluß gebildet sein, wobei die erfindungsgemäße Ausbildung unter Beibehaltung der Vorteile auch an Maschinenpistolen Anwendung finden kann.

Ein beträchtlicher Vorteil der Erfindung ist darin begründet, daß sich beim Schuß der Lauf nicht bewegt, sodaß es keine daraus resultierenden Probleme beim Repetieren geben kann.

Eine vorteilhafte Weiterbildung der Erfindung für eine Feuerwaffe mit gasdruckgesteuertem Verriegelungssystem, das eine gasdruckbeaufschlagte, auf den Verschluß wirkende Federführungsbuchse aufweist, zeichnet sich dadurch aus, daß sowohl die Federführungsbuchse als auch die Schließfeder den Lauf umgebend angeordnet ist und daß die Schließfeder an der Federführungsbuchse abgestützt ist. Auf diese Weise wird ein schlanker und niedriger Gehäuseteil erzielt.

Weiters ist von Vorteil, wenn der Innenraum des Gehäuseteiles zylindrisch gestaltet ist und der Lauf, der Verschluß, das Verriegelungssystem, die Schließfeder und der Schlagbolzen in dem Gehäuseteil mit Hilfe eines am Lauf angreifenden, quer hiezu im Gehäuseteil verschiebbaren Schiebers gesichert sind. Somit wird eine äußerst einfache Demontage und Montage des auswechselbaren Laufes erzielt.

Dabei ist zweckmäßig, wenn der Lauf an der Außenseite mit einer senkrecht zu seiner Längsachse ausgebildeten Nut versehen ist, in die der Schieber eingreift. Durch diese Maßnahme ist der Lauf in Axialrichtung der Waffe gesichert.

Bei einer vorteilhaften Ausführungsform der Erfindung ist der Gehäuseteil entlang einer Ebene auf das Griffstück der übrigen Feuerwaffe aufgesetzt, in einem, vorzugsweise dem verschlußseitigen Endbereich mit Vorsprüngen versehen, die in Ausnehmungen im Griffstück eingreifen, und weist in einem Abstand von den Vorsprüngen einen Schloßteil auf, der mit einem weiteren, am Griffstück vorgesehenen Schloßteil lösbar verriegelt ist. Dies ergibt eine einfache, aber genaue Herstellungsmöglichkeit und leichte Zusammensetzbarkeit der Waffenteile.

Dabei kann der am Gehäuseteil angeordnete Schloßteil wenigstens eine querverlaufende rinnenförmige, hinterschnittene Ausnehmung und der am Griffstück vorgesehene Schloßteil einen um eine querverlaufende Achse drehbar gelagerten Riegel aufweisen, der von zwei parallelen ebenen Flächen und von zwei Zylinderflächen begrenzt ist. Dies ergibt ein einfach zu betätigendes und dennoch höchst zuverlässiges Schloß, das in der Waffe wenig Platz beansprucht.

Um die Bewegung des Verschlusses zu begrenzen, können am Verschluß zum Lauf parallele Führungsbahnen ausgebildet sein, deren Enden bei geöffnetem Verschluß an am Griffstück angeordneten Anschlägen anliegen. Damit der Verschluß nicht unbeabsichtigt aus dem Gehäuseteil herausgezogen werden kann wenn die Baueinheit vom Griffstück abgenommen ist, in welchem Zustand die Anschläge unwirksam sind, kann am Lauf an vorbestimmter Stelle ein Bund ausgebildet sein, der bei vom Griffstück abgenommener Baueinheit als Anschlag für die Federführungsbuchse dient.

In weiterer Ausbildung des Erfindungsgegenstandes kann zur spielfreien Lagerung des mündungsseitigen Endes des Laufes ein das vordere Ende des Laufes spielfrei aufnehmender Kompensator bzw. eine Gehäuseverlängerung in das der Laufmündung entsprechende Ende des Gehäuseteiles einsetzbar sein. Dies erlaubt dem Benutzer, nicht nur den Lauf der Waffe seinen Bedürfnissen anzupassen, sondern auch für den jeweiligen Lauf den passendsten Kompensator zu wählen. Hiemit schafft die Erfindung ein Baukastensystem, das dem Benutzer ermöglicht, ohne fremde Hilfe und ohne Werkzeug, an jedem Ort und in kürzester Zeit bei gleichbleibenden übrigen Bauteilen, wie Griffstück samt Abzugssystem, Gehäuseteil, Verschluß und Verriegelungssystem, durch Auswechseln des Laufes und/oder Kompensators eine Feuerwaffe mit unterschiedlichen Eigenschaften zu erhalten, die unter den verschiedensten Umständen jeweils die beste Schußgenauigkeit gewährleistet. Ein wesentlicher Effekt liegt darin, daß das Gewicht des Kompensators keinen Einfluß auf das Repetieren hat, weil sich hiebei der Lauf nicht bewegt. Im Falle einer Gehäuseverlängerung besteht außerdem die Möglichkeit, das Korn der Visiereinrichtung an der Gehäuseverlängerung anzubringen und auf diese Weise eine längere Visierlinie zu erzielen.

Dabei kann der Kompensator bzw. die Gehäuseverlängerung einen zylindrischen Ansatz mit einer radial vorspringenden Nase aufweisen und der Gehäuseteil mit einer zylindrischen Ausnehmung zur Aufnahme des Ansatzes, in der eine Bajonettverschluß-Aussparung ausgebildet ist, und mit einem parallel zur Längsachse des Gehäuseteiles verschiebbaren, federbelasteten Raststift versehen sein, der in seiner Ruhelage in eine Öffnung des Kompensators bzw. der Gehäuseverlängerung eingreift. Dies erleichtert das Wechseln des Kompensators, wenn der Benutzer mit den hiezu erforderlichen Handgriffen von anderen (z.B. aus dem US-Patent 4,207,799 bekannten) Kompensatoren her vertraut ist.

Nachstehend wird die Erfindung anhand eines bevorzugten Ausführungsbeispielas näher erläutert, das in den Zeichnungen schematisch dargestellt ist; es zeigen
- Fig. 1: eine Seitenansicht einer zusammengebauten Pistole, teilweise im Schnitt zur Darstellung der Verbindung der Baueinheit mit dem Griffstück,
- Fig. 2: das Griffstück und die hievon abgenommene Baueinheit der Pistole in Seitenansicht,
- Fig. 3: eine Ansicht der dem Gehäuseteil der Baueinheit entnommenen Bauteile von unten,
- Fig. 4: eine Seitenansicht der in ihre wesentlichen Bauteile zerlegten Pistole,
- Fig. 5: eine Stirnansicht des Gehäuseteiles,
- Fig. 6: einen Schnitt nach der Linie VI-VI in Fig, 4,
- Fig. 7: eine der Fig. 4 ähnliche Ansicht samt Darstellung verschiedener Kompensatoren und einer Gehäuseverlängerung, und
- Fig. 8: eine Seitenansicht der auf das Griffstück teilweise aufgesetzten Baueinheit, zum Teil im Schnitt zur Darstellung der Schloßteile, und Seitenansichten mehrerer Kompensatoren und einer Gehäuseverlängerung.

Fig. 1 zeigt schematisch eine, mit dem erfindungsgemäßen System ausgestattete Pistole, wobei die genannte Baueinheit vom Griffstück 26 der Pistole abgenommen ist. Im Griffstück 26 ist in üblicher Weise ein Abzugssystem 42 eingebaut, von dem bloß der Schlaghebel und der Abzug 43 gezeigt sind. Auf dem Griffstück 26 sitzt entlang einer Ebene 33 ein Gehäuseteil 6, dessen äußere Form ähnlich derjenigen des Verschlußschlittens einer herkömmlichen Pistole gestaltet ist. Allerdings ist der Gehäuseteil 6 mit dem Griffstück 26 in vorbestimmter Relativlage starr verbunden, zu welchem Zweck einerseits das Griffstück 26 an seiner Hinterseite nach vorne offene Ausnehmungen 28 aufweist, in die an der Hinterseite des Gehäuseteiles 6 ausgebildete, nach hinten weisende Vorsprünge 27 eingreifen, und anderseits oberhalb des Abzuges 43 am Griffstück 26 ein Schloßteil 30 vorgesehen ist, der mit einem am Gehäuseteil 6 vorhandenen Schloßteil 29 zusammenwirkt.

Der Schloßteil 30 des Griffstückes 26 besteht aus einem um eine quer zur Längsachse der Pistole verlaufende Achse drehbar gelagerten Riegel 31, der von zwei einander gegenüberliegenden ebenen Flächen 34 und zwei einander gegenüberliegenden Zylinderflächen 35 begrenzt ist und mit Hilfe eines (strichliert eingezeichneten) Schwenkhebels verdreht werden kann. Der Riegel 31 greift in einen Schloßteil 29 an der Unterseite des Gehäuseteiles 6 ein, der aus zwei (in der Zeichnung hintereinander liegenden) querverlaufenden rinnenförmigen, hinterschnittenen Ausnehmungen 32 von im wesentlichen kreiszylindrischer Form besteht, wobei normalerweise die Zylinderflächen 35 des Riegels 31 an den Wänden der Ausnehmungen 32 anliegen. Durch Verschwenken des Schwenkhebels wird der Riegel 31 soweit verdreht, daß er aus den Ausnehmungen 32 heraustreten kann (s. Fig. 8).

Der Gehäusetell 6 ist an seiner Oberseite mit einer aus Kimme 40 und Korn 41 bestehenden Visiereinrichtung ausgestattet. Im vorderen Bereich des Gehäuseteiles 6 sind an dessen Oberseite zwei Durchbrechungen 14 zum Abzug der Pulvergase ausgebildet. Außerdem ist in den vorderen Bereich des Gehäuseteiles 6 ein Kompensator 13 eingesetzt und mit einem Raststift 15 gesichert, wie noch erläutert wird. Die Durchbrechungen 14 des Gehäuseteiles 6 fluchten mit entsprechenden Durchbrechungen im Kompensator 13 (siehe Fig. 5).

Fig. 2 zeigt das Griffstück 26 und die von diesem abgenommene Baueinheit in Seitenansicht. Der in den Gerhäuseteil 6 eingesetzte Kompensator 13 ist mit strichlierten Linien eingezeichnet, wobei auch ersichtlich ist, wie die Durchbrechungen im Kompensator 13 mit den Durchbrechungen 14 im Gehäuseteil 6 fluchten. Der Raststift 15 ist in einem nach unten vorspringenden Abschnitt des Gehäuseteiles 6 der Länge nach verschieblich gelagert und von einer (nicht gezeigten) Feder nach vorne vorgespannt.

Fig. 3 ist eine Untersicht des Laufes 8 der Pistole, auf dem die Schließfeder 9 denselben umgebend sitzt, die sich am verschlußseitigen Ende an einem Bund 4 und am mündungsseitigen Ende an einer Federführungsbuchse 10 abstützt, die in diesem Fall als Gaskolben eines gasdruckgesteuerten Verriegelungssystems ausgebildet ist. An der Hinterseite des Bundes 4 ist der Verschluß 7 angeordnet, in dem der Schlagbolzen 5 gelagert und der mit einem Spannschieber 12 versehen ist. Senkrecht zur Achse des Laufes 8 verläuft quer über den Bund 4 eine Nut 3 mit rechteckigem Querschnitt. An der zur Laufmündung weisenden Seite der Nut 3 ist der Bund 4 abgeschrägt, wie noch erläutert wird.

Fig. 4 zeigt die wesentlichen Bauteile der mit dem erfindungsgemäßen System ausgestatteten Pistole in Seitenansicht, wobei jedoch der Verschluß 7, der Lauf 8 und die Federführungsbuchse 10 in Draufsicht dargestellt sind. Bei der zusammengesetzten Pistole ist der Verschluß 7 mit der Federführungsbuchse 10 (bzw. dem Gaskolben) über eine Zugstange 11 verbunden, die mit einem Vorsprung an jedem Ende jeweils in eine entsprechende Ausnehmung im Verschluß 7 bzw. in der Federführungsbuchse 10 eingreift.

Wie aus Fig. 2, 4 und 6 hervorgeht, ist an der Unterseite des Gehäuseteiles 6 im Bereich des verschlußseitigen Laufendes ein senkrecht zur Längsachse angeordneter Schieber 1 verschiebbar gelagert, der einen nach unten ragenden Stift 2 trägt. Der Schieber 1 weist im wesentlichen denselben Querschnitt auf wie die Nut 3 im Bund 4 des Laufes 8. Im zusammengebauten Zustand der Baueinheit liegt der Schieber 1 in der Nut 3 des Laufes 8 und sichert somit den Lauf 8 samt Verschluß 7, Schließfeder 9, Federführungsbuchse 10 und Zugstange 11 im Gehäuseteil 6 gegen Verschiebung in Längsrichtung.

Fig. 6 zeigt weiters, daß der Innenraum des Gehäuseteiles 6 zylindrisch ausgebildet ist und an der Oberseite einen Kanal aufweist, der zur Aufnahme der Zugstange 11 dient. Soll der Lauf 8 gewechselt werden, so wird der Schieber 1 aus seiner (mit vollen Linien gezeichneten) normalen Stellung in die (mit strichlierten Linien gezeichnete) Entnahme-Stellung zur Seite geschoben. Die Bewegung des Schiebers 1 ist durch seitliche Anschläge 21 begrenzt, an die der Stift 2 in den beiden genannten Stellungen anschlägt. Das in der Entnahme-Stellung innenliegende Ende des Schiebers 1 ist mit einer der Abschrägung des Bundes 4 entsprechenden Abschrägung 20 versehen. In der Entnahme-Stellung liegt der Schieber 1 gänzlich außerhalb der Nut 3, sodaß durch Zurückziehen das Spannschiebers 12 alle im Gehäuseteil 6 untergebrachten Bauteile aus diesem nach hinten herausgezogen werden können (siehe auch Fig. 7).

Nach Abnahme der Zugstange 11 ist der Verschluß 7 frei, und die Federführungsbuchse 10 sowie die Schließfeder 9 können abgenommen und auf einen anderen Lauf (nicht dargestellt) aufgeschoben werden. Nach Ansetzen des Verschlusses 7 wird die Federführungsbuchse 10 unter Kornpression der Schließfeder 9 soweit nach hinten geschoben, daß die Zugstange 11 eingehängt werden kann (Fig. 7). Die derart vereinten Bauteile werden von hinten nach vorn in den Gehäuseteil 6 eingeschoben und darin durch Zurückschieben des Schiebers 1 in seine normale Stellung fixiert.

Der Lauf 8 ist einerseits mit seinem Bund 4 im Gehäuseteil 6 und anderseits mit seinem mündungsseitigen Endabschnitt im Kompensator 13 spielfrei gelagert.

Die auf diese Weise zusammengebaute Baueinheit ist bereits funktions- bzw. schußfähig. Man kann eine Patrone in den Verschluß 7 einsetzen und durch Schlag auf den Schlagbolzen 5 mit einem geeigneten Hilfsmittel den Schuß auslösen.

Im zusammengebauten Zustand ist die Rückwärtsbewegung des Verschlusses 7 durch zwei längsverlaufende Führungsbahnen 36 (Fig. 3) begrenzt, deren vordere Enden mit am Griffstück 26 ausgebildeten Anschlägen 37 zusammenwirken.

Es kann jedoch oftmals erwünscht sein, die Baueinheit nach Wechseln des Laufes 8 und vor dem Befestigen auf dem Griffstück 26 hinsichtlich ihrer Funktionsfähigkeit zu prüfen, indem der Spannschieber 12 nach hinten gezogen wird. Damit dabei der Verschluß 7 nicht aus dem Gehäuseteil 6 herausgezogen wird, weil ja bei vom Griffstück 26 abgenommener Baueinheit die Anschläge 37 unwirksam sind, ist am Lauf 8 in vorbestimmtem Abstand vom Bund 4 ein zweiter Bund 25 ausgebildet, den zwar die Schließfeder 9 übergreift, an dem aber die Federführungsbuchse 10 anschlägt, wenn sie mittels der Zugstange 11 nach hinten gezogen wird.

Fig. 4 und 5 zeigen, wie der Kompensator 13 am Gehäuseteil 6 befestigt ist. Der Gehäuseteil 6 weist an der Vorderseite eine zylindrische Ausnehmung auf, die zweckmäßigerweise denselben Innendurchmesser wie der zylindrische Innenraum des Gehäuseteiles 6 besitzt. In einem geringen Abstand vom freien Ende des Gehäuseteiles 6 ist in der Wand der Ausnehmung eine über einen Teil des Umfanges verlaufende Rille 17 ausgebildet, an die eine nach vorne offene Ausnehmung 18 anschließt, wodurch eine Bajonettverschluß-Aussparung geschaffen ist.

Der Kompensator 13 weist einen zylindrischen Ansatz 23 mit einer radial vorspringenden Nase 16 auf, welche in einem Abstand von einem Flansch 38 angeordnet ist, der dem vorhin genannten Abstand der Rille 17 vom freien Ende des Gehäuseteiles 6 entspricht. Die Nase wird zuerst axial in die Ausnehmung 18 des Gehäusteiles 6 und danach durch Verdrehen des Kompensators 13 in die Rille 17 eingeführt. Der Flansch 38 ist an der Unterseite mit einer kreisförmigen Kerbe versehen, in die der Raststift 15 passend eingreift, wenn sich der Kompensator 13 in seiner Gebrauchslage befindet.

Fig. 7 zeigt in Seitenansicht das Griffstück 26 der Feuerwaffe, den hievon abgenommenen Gehäusteil 6 und die diesem entnommenen Bauteile, nämlich den Verschluß 7 samt Spannschieber 12, die Schließfeder 9, die Federführungsbuchse 10 und die Zugstange 11. Außerdem zeigt Fig. 7 zwei verschiedene Kompensatoren 22 und weiters eine Gehäuseverlängerung 19, die anstelle des Kompensators 22 am Gehäuseteil 6 angebracht werden kann. Zu diesem Zweck ist die Gehäuseverlängerung 19 genauso wie der Kompensator 22 mit einem Ansatz 23, einer Nase 16 und einem Flansch 38 ausgebildet. Gegebenenfalls ist sie auch mit einem Korn 41' für die Visiereinrichtung versehen, um eine längere Visierlinie zu schaffen.

Vorteilhafterweise ist die Gehäuseverlängerung 19 an der Vorderseite nach Art eines Kompensators ausgebildet. Es versteht sich, daß die Gehäuseverlängerung 19 eine derartige Länge besitzt, daß der zugeordnete Lauf bis zur Linie 24 reicht. Dieser Lauf kann in der Gehäuseverlängerung 19 entweder im Bereich des Ansatzes 23 oder auch im Bereich der Linie 24 spielfrei gelagert sein. Mit anderen Worten stellt die Gehäuseverlängerung 19 einen langen Kompensator dar, dessen Länge dem zugeordneten längeren Lauf angepaßt ist. Fig. 8 ist eine der Fig. 7 ähnliche Darstellung und zeigt, wie die Baueinheit mit dem Griffstück 26 zusammengebaut wird. Zuerst werden die Vorsprünge 27 des Gehäusteiles 6 in die Ausnehmungen 28 des Griffstückes 28 eingesetzt und sodann wird die Baueinheit um die Vorsprünge 27 nach unten geschwenkt, bis der Gehäuseteil 6 entlang der Ebene 33 auf dem Griffstück 26 aufsitzt. Nun sitzt der Riegel 31 in den Ausnehmungen 32 des Schloßteiles 29 und wird in seine in Fig. 1 gezeigte Stellung verdreht, in der der Gehäuseteil 6 mit dem Griffstück 26 starr verriegelt ist.

Wie erläutert, ist die Bewegung des Verschlusses 7 beim Schuß durch Anschlagen der Enden der Führungsbahnen 36 an den Anschlägen 37 begrenzt. Anderseits ist die Bewegung des Verschlusses 7 bei einer Funktionsprüfung der Baueinheit durch Anschlagen der Federführungsbuchse 10 am Bund 25 begrenzt. Die zweitgenannte Bewegung ist geringfügig größer als die erstgenannte, wodurch ein Spiel zwischen der Federführungsbuchse 10 und dem Bund 25 vorgesehen ist, das bei der Bewegungsumkehr des Verschlusses 7 die Zugstange 11 weitestgehend von Belastungsimpulsen entlastet. Dem Fachmann ist ersichtlich, daß im Rahmen der Erfindung zahlreiche Modifikationen möglich sind, und daß die Erfindung nicht auf das beschriebene und gezeigte Ausführungsbeispiel beschränkt ist.

## Patentansprüche

1. Feuerwaffe, insbesondere Handfeuerwaffe, mit einem Lauf (8), einem Verschluß (7), einem Verriegelungssystem, einer Schließfeder (9), einem Abzugssystem (42), einem Schlagbolzen (5) und einem Griffstück (26) und einer Visiereinrichtung (40,41), wobei Lauf (8), Verschluß (7), Verriegelungssystem und Schließfeder (9) als Einheit vom Griffstück (26) abnehmbar ist, dadurch gekennzeichnet, daß der Lauf (8) in einem Gehäuseteil (6) starr montiert ist, in welchem der Verschluß (7) und das Verriegelungssystem samt Schließfeder (9) bewegbar gelagert ist und welcher Verbindungsmittel (29) zur starren Anbringung am Griffstück (26) aufweist, wobei an dem der Laufmündung entsprechenden Ende des Gehäuseteils (6) das mündungsseitige Ende des Laufes (8) spielfrei gelagert ist.

2. Feuerwaffe nach Anspruch 1, dadurch gekennzeichnet, daß bei einem gasdruckgesteuerten Verriegelungssystem, das eine gasdruckbeaufschlagte, auf den Verschluß (7) wirkende Federführungsbuchse (10) aufweist, sowohl die Federführungsbuchse (10) als auch die Schließfeder (9) den Lauf (8) umgebend angeordnet ist, wobei die Schließfeder (9) an der Federführungsbuchse (10) abgestützt ist.

3. Feuerwaffe nach Anspruch 1 oder 2, dadurch gekennzeichnet, daß der Innenraum des Gehäuseteils (6) durch eine Zylindermantelfläche begrenzt ist, und daß der Lauf (8), der Verschluß (7), das Verriegelungssystem, die Schließfeder (9) und der Schlagbolzen (5) in dem Gehäuseteil (6) mittels eines im Lauf (8) angreifenden, quer zu demselben verschiebbaren Schiebers (1) gesichert sind.

4. Feuerwaffe nach Anspruch 3, dadurch gekennzeichnet, daß der Lauf (8) an der Außenseite mit einer senkrecht zu seiner Längsachse ausgebildeten Nut (3) versehen ist, in die der Schieber (1) eingreift.

5. Feuerwaffe nach einem der Ansprüche bis 4, dadurch gekennzeichnet, daß der Gehäuseteil (6) entlang einer Ebene (33) auf das Griffstück (26) der übrigen Feuerwaffe aufgesetzt ist, in einem, vorzugsweise dem verschlußseitigen Endbereich, mit Vorsprüngen (27) versehen ist, die in Ausnehmungen (28) im Griffstück (26) eingreifen und in einem Abstand von den Vorsprüngen (27) einen Schlossteil (29) aufweist, der mit einem weiteren, am Griffstück (26) vorgesehenen Schloßteil (30) lösbar verriegelbar ist.

6. Feuerwaffe nach Anspruch 5, dadurch gekennzeichnet, daß der am Gehäuseteil (6) angeordnete Schlossteil (29) wenigstens eine querverlaufende, rinnenförmige, hinterschnittene Ausnehmung (32) aufweist, und daß der am Griffstück (26) vorgesehene Schlossteil (30) einen um eine querverlaufende Achse drehbar gelagerten Riegel (31) aufweist, der von zwei parallelen, ebenen Flächen (34) und von zwei Zylinderflächen (35) begrenzt ist.

7. Feuerwaffe nach einem der Ansprüche bis 6, dadurch gekennzeichnet, daß am Verschluß (7) zum Lauf (8) parallele Führungsbahnen (36) ausgebildet sind, deren Enden bei geöffnetem Verschluß (7) an am Griffstück (26) angeordneten Anschlägen (37) anliegen.

8. Feuerwaffe nach einem der Ansprüche bis 7, dadurch gekennzeichnet, daß am Lauf (8) an vorbestimmter Stelle ein Bund (25) ausgebildet ist, der bei vom Griffstück (26) abgenommener Baueinheit als Anschlag für die Federführungsbuchse (10) dient.

9. Feuerwaffe nach einem der Absprüche 1 bis 8, dadurch gekennzeichnet, daß zur spielfreien Lagerung des mündungsseitigen Endes des Laufes (8) ein das vordere Ende des Laufes (8) spielfrei aufnehmender Kompensator (13) bzw. eine Gehäuseverlängerung (19) in das der Laufmündung entsprechende Ende des Gehäuseteils (6) einsetzbar ist.

10. Feuerwaffe nach Anspruch 9, dadurch gekennzeichnet, daß der Kompensator (13) einen zylindrischen Ansatz (23) mit einer radial vorspringenden Nase (16) aufweist und daß der Gehäuseteil (6) mit einer zylindrischen Ausnehmung (18) zur Aufnahme des Ansatzes (23), in der eine Bajonettverschluß-Aussparung ausgebildet ist, und mit einem parallel zur Längsachse des Gehäuseteiles (6) verschiebbaren, federbelasteten Raststift (15) versehen ist, der in seiner Ruhelage in eine Öffnung im Flansch (38) des Kompensators (13) eingreift.

## Claims

1. A firearm, in particular a small arm, comprising a barrel (8), a breech (7), a locking system, a closing spring (9), a trigger system (42), a striking pin (5) and a pistol grip (26) as well as a sighting device (40, 41); with barrel (8), breech (7), locking system and closing spring (9) being removable as a unit from the pistol grip (26), characterized in that the barrel (8) is rigidly mounted in a housing part (6) in which the breech (7) and the locking system including the closing spring (9) are moveably retained, with the said barrel (8) comprising connection means (29) for rigid attachment to the pistol grip (26), whereby at the muzzle end of the housing part (6) the muzzle end of the barrel (8) is retained without any clearance.

2. A firearm according to claim 1, characterized in that in the case of a gas-pressure controlled locking system comprising a gas-pressure operated spring-guide bushing (10), acting upon the breech (7), both the spring-guide bushing (10) and the closing spring (9) are arranged so as to surround the barrel (8), whereby the closing spring (9) is supported by the spring-guide bushing (10).

3. A firearm according to claim 1 or 2, characterized in that the interior space of the housing part (6) is defined by a cylinder jacket surface, and that the barrel (8), the breech (7), the locking system, the closing spring (9) and the striking pin (5) are locked for safety in the housing part (6) by means of a slide (1) which interacts in the barrel (8), in transverse position to the said barrel (8).

4. A firearm according to claim 3, characterized in that the barrel (8) at its exterior comprises a groove (3) configured perpendicularly to its longitudinal axis, with the slide (1) interacting with the said groove (3).

5. A firearm according to one of claims 1 to 4, characterized in that the housing part (6) is placed upon the pistol grip (26) of the remaining firearm along a plane (33), and in a terminal area, preferably on the breech side, comprises projecting parts (27) which interact with recesses (28) in the pistol grip (26); and that the said housing part (6) at a distance from the projecting parts (27) comprises a lock part (29) which is lockable and unlockable by means of a further lock part (30) provided on the pistol grip (26).

6. A firearm according to claim 5, characterized in that the lock part (29) arranged at the housing part (6) comprises at least one transversely-aligned channel-like undercut recess (32) and that the lock part (30) provided on the pistol grip (26) comprises a latch (31) retained so as to rotate around a transverse axis, which latch (31) is defined by two parallel, plane surfaces (34) and by two cylinder surfaces (35).

7. A firearm according to one of claims 1 to 6, characterized in that at the breech (7) guideways (36) parallel to the barrel (8) are provided, with the ends of the said guideways (36) resting against the end stops (37) arranged on the pistol grip (26) when the breech (7) is open.

8. A firearm according to one of claims 1 to 7, characterized in that at the barrel (8), at a predetermined position, a shoulder (25) is provided, which if the constructional unit is removed from the pistol grip (26) serves as an end stop for the spring-guide bushing (10).

9. A firearm according to one of claims 1 to 8, characterized in that for retention without any clearance of the muzzle end of the barrel (8) a compensator (13) or a housing extension (19), which without any clearance retains the forward end of the barrel (8), can be inserted into the end of the housing part (6) facing the muzzle of the barrel.

10. A firearm according to claim 9, characterized in that the compensator (13) comprises a cylindrical attachment (23) with a radially protruding lug (16), and in that the housing part (6) comprises a cylindrical recess (18) for accommodating the attachment (23) in which cylindrical recess (18) a bayonet-lock relief is provided, and in that the housing part (6) comprises a spring-loaded locking pin (15) which is slideable parallel to the longitudinal axis of the housing part (6), with the said locking pin (15) in its home position interacting with an aperture in the flange (38) of the compensator (13).

## Revendications

1. Arme à feu, en particulier arme de poing, comprenant un canon (8), une culasse (7), un système de verrouillage, un ressort récupérateur (9), un système de détente (42), un percuteur (5) et une poignée (26) ainsi qu'un dispositif de visée (40, 41), le canon (8), la culasse (7), le système de verrouillage et le ressort récupérateur (9) pouvant être démontés de la poignée (26) comme un tout, caractérisée en ce que le canon (8) est monté rigidement dans une glissière (6) dans laquelle la culasse (7) et le système de verrouillage avec le ressort récupérateur (9) sont montés avec une aptitude de déplacement et laquelle présente des moyens de raccordement (29) pour son assemblage rigide à la poignée (26), l'extrémité du canon (8) située côté bouche étant en appui, sans jeu, sur l'extrémité de la glissière (6) correspondant à la bouche du canon.

2. Arme à feu selon la revendication 1, caractérisée en ce que dans le cas d'un système de verrouillage commandé par la pression du gaz, qui présente une douille guide-ressort (10) asservie à la pression du gaz et agissant sur la culasse (7), aussi bien la douille guide-ressort (10) que le ressort récupérateur (9) sont disposés de façon à entourer le canon (8), le ressort récupérateur (9) prenant appui sur la douille guide-ressort (10).

3. Arme à feu selon la revendication 1 ou 2, caractérisée en ce que l'espace intérieur de la glissière (6) est délimitée par une surface latérale cylindrique, et en ce que le canon (8), la culasse (7), le système de verrouillage, le ressort récupérateur (9) et le percuteur (5) sont immobilisés dans la glissière (6) au moyen d'un verrou-poussoir (1) agissant dans le canon (8) et mobile transversalement à ce dernier.

4. Arme à feu selon la revendication 3, caractérisée en ce que le canon (8) est pourvu, sur sa face extérieure, d'une rainure (3) ménagée à la perpendiculaire de son axe longitudinal et dans laquelle s'engage le verrou-poussoir (1).

5. Arme à feu selon l'une des revendications 1 à 4, caractérisée en ce que la glissière (6) est posée, le long d'un plan (33), sur la poignée (26) du reste de l'arme à feu, et est pourvue dans une zone d'extrémité, de préférence la zone d'extrémité se trouvant côté culasse, d'éléments saillants (27) qui s'engagent dans des évidements (28) ménagés dans la poignée (26), et présente, à une distance des éléments saillants (27), un élément de verrouillage (29) qui peut être bloqué avec possibilité de déblocage, avec un autre élément de verrouillage (30) prévu sur la poignée (26).

6. Arme à feu selon la revendication 5, caractérisée en ce que l'élément de verrouillage (29) prévu sur la glissière (6) présente au moins un évidement transversal (32) en forme de rigole, avec une contre-dépouille, et en ce que l'élément de verrouillage (30) prévu sur la poignée (26) présente un verrou (31) monté à rotation autour d'un axe transversal, et délimité par deux surfaces parallèles et planes (34) et par deux surfaces cylindriques (35).

7. Arme à feu selon l'une des revendications 1 à 6, caractérisée en ce qu'on a prévu sur la culasse (7) des glissières de guidage (36) parallèles au canon (8), dont les extrémités, la culasse (7) étant ouverte, prennent appui sur des butées (37) agencées sur la poignée (26).

8. Arme à feu selon l'une des revendications 1 à 7, caractérisée en ce qu'on prévoit sur le canon (8), à un emplacement prédéterminé, un épaulement (25) qui sert de butée pour la douille guide-ressort (10) lorsque l'unité constructive est démontée de la poignée (26).

9. Arme à feu selon l'une des revendications 1 à 8, caractérisée en ce que pour loger, sans jeu, l'extrémité du canon (8) située côté bouche, un compensateur (13) ou un prolongateur de glissière (19) peut s'engager dans l'extrémité de la glissière (6) correspondant à la bouche du canon (8).

10. Arme à feu selon la revendication 9, caractérisée en ce que le compensateur (13) présente un téton cylindrique (23) avec un tenon (16) en saillie radiale, et en ce que la glissière (6) est dotée d'un évidement cylindrique (18) devant accueillir le téton (23) et dans lequel est formée une découpure d'emboîtement à baïonnette, et d'une goupille d'arrêt (15) chargée par ressort coulissant parallèlement à l'axe longitudinal de la glissière (6) et s'engageant, en position de repos, dans une ouverture ménagée dans la bride (38) du compensateur (13).
